# FASCICULE DE BREVET EUROPEEN

(11) **EP 3 249 673 B1**
(45) Date de publication et mention de la délivrance du brevet: **16.09.2020**
(21) Numéro de dépôt: 17160475.4
(22) Date de dépôt: 13.03.2017
(51) Int. Cl.: H01H 71/04

(54) **DISPOSITIF DE SIGNALISATION D'UN DEFAUT ELECTRIQUE DANS UN APPAREIL DE PROTECTION ELECTRIQUE, ET APPAREIL DE PROTECTION ELECTRIQUE COMPORTANT UN TEL DISPOSITIF**
VORRICHTUNG ZUR SIGNALISIERUNG EINER ELEKTRISCHEN STÖRUNG IN EINEM ELEKTRISCHEN SCHUTZGERÄT, UND ELEKTRISCHES SCHUTZGERÄT, DAS EINE SOLCHE VORRICHTUNG UMFASST
MECHANISM FOR SIGNALLING AN ELECTRICAL FAULT IN AN ELECTRIC PROTECTION DEVICE, AND ELECTRIC PROTECTION DEVICE INCLUDING SUCH A MECHANISM

(30) Priorité: 23.05.2016 FR 1654569
(43) Date de publication de la demande: 29.11.2017
(73) Titulaire: Schneider Electric Industries SAS, 92500 Rueil-Malmaison (FR)
(72) Inventeur: BELIN, Yves, 38050 GRENOBLE (FR); BOUMEDIENE, Emir, 38050 GRENOBLE (FR)
(74) Mandataire: Colette, Marie-Françoise

(56) Documents cités:
- EP-A1- 1 274 109
- EP-A1- 1 906 426
- EP-A1- 2 975 628
- US-A1- 2011 147 178

## Description

### DOMAINE TECHNIQUE

La présente invention concerne un dispositif de signalisation du déclenchement d'un appareil de protection électrique tel un disjoncteur logé dans un boîtier isolant renfermant une paire de contacts fixe et mobile, ledit contact mobile pouvant être actionné soit manuellement par une manette reliée mécaniquement à un dispositif de support du contact mobile, ladite manette étant montée à pivotement entre une position de fermeture et une position d'ouverture des contacts, soit automatiquement par l'intermédiaire d'un mécanisme de déclenchement comportant un déclencheur magnétique apte à être activé lors de la survenue d'un défaut de court-circuit et un déclencheur thermique apte à être activé lors de la survenue d'un défaut de surcharge, ledit support de contact mobile étant monté en rotation entre une position d'ouverture des contacts et une position de fermeture des contacts et relié à la manette par un moyen de transmission de manière à former entre le support et la manette une liaison mécanique brisable, l'activation de l'un des déclencheurs entraînant la rupture de la liaison mécanique entraînant la séparation des contacts, et des moyens de signalisation dits premiers aptes à ne déclencher que sur un défaut de court-circuit, ainsi qu'un appareil de protection électrique comportant un tel dispositif.

### ETAT DE LA TECHNIQUE ANTERIEURE

On connaît le document EP 2 975 628 décrivant un dispositif comportant deux moyens de signalisation respectivement deux indicateurs sous la forme de deux voyants, l'un des voyants étant destiné à signaler la présence d'un défaut d'origine magnétique, l'autre des voyants étant destiné à indiquer tout type de défaut.
On connaît également le document EP 1 906 426 décrivant un dispositif de signalisation comportant les caractéristiques du préambule de la nouvelle revendication 1.

### EXPOSE DE L'INVENTION

La présente invention concerne un dispositif de signalisation d'un défaut électrique dans un appareil de protection électrique, de conception simplifiée, ainsi qu'un appareil de protection électrique comportant un tel dispositif.

A cet effet, la présente invention a pour objet un dispositif de signalisation du genre précédemment mentionné, les moyens de signalisation dits premiers comportant des moyens pour bloquer la manette précitée dans une position intermédiaire située entre les deux positions de la manette correspondant respectivement à une position ouverte et à une position fermée de l'appareil, lors de l'apparition d'un défaut d'origine magnétique, ces moyens étant commandés par le noyau mobile du déclencheur magnétique, ces moyens comportant un levier dit premier, dit de renvoi, monté articulé autour d'un axe fixe par rapport au boîtier de l'appareil, ce levier de renvoi comportant une première partie d'extrémité destinée à coopérer avec le noyau mobile et une seconde partie d'extrémité destinée à coopérer avec l'embase de la manette, le levier de renvoi précité coopérant avec le noyau mobile par l'intermédiaire d'un levier dit second monté articulé par rapport au boîtier de l'appareil, ledit second levier comportant une première partie d'extrémité montée à rotation autour d'un axe solidaire du noyau mobile et une seconde partie d'extrémité comportant un élément d'accrochage apte à coopérer avec un élément d'accrochage de forme complémentaire appartenant à la première partie d'extrémité précitée du levier de renvoi, de telle manière que la position d'accrochage des deux leviers l'un par rapport à l'autre corresponde à une position fermée des contacts lors d'un fonctionnement normal de l'appareil, et que lors de l'apparition d'un défaut d'origine magnétique, le déplacement du noyau mobile entraîne le désengagement des deux éléments d'accrochage l'un par rapport à l'autre, ce désengagement permettant le rappel du levier de renvoi dans une position de blocage de la manette dans la position intermédiaire précitée, ce dispositif étant caractérisé en ce que le levier de renvoi précité comporte une partie d'extrémité dite troisième apte à coopérer avec un indicateur de manière à signaler la présence ou non d'un défaut d'origine magnétique, et en ce que cet indicateur comporte un moyen de réinitialisation apte à être manœuvré par un utilisateur de manière à rappeler le levier de renvoi dans une position d'accrochage avec le levier dit second, après le blocage de la manette en position intermédiaire, ceci afin de libérer la manette et permettre la poursuite de son déplacement vers la position ouverte.
Ceci empêche la refermeture de l'appareil si la réinitialisation n'a pas été réalisée.

Selon une autre caractéristique, cet indicateur est monté rotatif par rapport au boîtier de l'appareil, ledit indicateur coopérant avec la partie d'extrémité dite troisième précitée du levier de renvoi et comportant une surface visible par un utilisateur à travers une ouverture du boîtier de l'appareil, cette surface visible comportant un moyen pour indiquer la présence ou l'absence d'un défaut d'origine magnétique en fonction de la position en rotation de cet indicateur.

Selon une autre caractéristique, cet indicateur comporte au moins une portion de surface colorée sur sa surface visible, l'apparition de cette couleur à travers l'ouverture du boîtier indiquant la survenue d'un défaut d'origine magnétique.

Selon une caractéristique particulière, cette troisième partie d'extrémité comporte une tige comportant un axe, cet axe étant apte à coopérer avec une rainure prévue dans l'indicateur précité, de telle manière que l'entraînement en rotation du levier de renvoi dans un sens entraîne une rotation dans un sens opposé de l'indicateur.

Avantageusement, ce moyen de réinitialisation comporte un élément formant doigt en saillie sur ladite surface précitée de l'indicateur.

Selon une autre caractéristique cette troisième partie d'extrémité comporte un bras comportant un axe, cet axe étant apte à coopérer avec un rainure prévue dans l'indicateur précité, de telle manière que l'entraînement en rotation du levier de renvoi dans un sens entraîne une rotation dans un sens opposé de l'indicateur.

La présente invention a encore pour objet un appareil de protection électrique comportant un dispositif de signalisation comportant les caractéristiques précédemment mentionnées prises seules ou en combinaison.

Selon une autre caractéristique, cet appareil comporte un dispositif de signalisation comportant les caractéristiques précédemment mentionnées prises seules ou en combinaison, ainsi qu'un moyen de signalisation dit second, apte à signaler l'état déclenché de l'appareil quelque soit le type de défaut, l'activation des deux moyens de signalisation signalant un défaut du type magnétique, tandis que l'activation d'un seul moyen de signalisation signalant un défaut de surcharge.

Selon une réalisation particulière, cet appareil est un disjoncteur.

### BREVE DESCRIPTION DES DESSINS

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue partielle en plan, illustrant un appareil de protection électrique comportant un dispositif de signalisation d'un défaut électrique selon l'invention, en position ouverte des contacts de l'appareil,
- La figure 2 est une vue similaire à la précédente, en position fermée des contacts de l'appareil,
- La figure 3 est une vue similaire à la précédente, lors de l'apparition d'un défaut d'origine magnétique, l'appareil étant encore en position fermée,
- La figure 4 est une vue similaire à la précédente, après l'ouverture du mécanisme de l'appareil,
- La figure 5 est une vue similaire à la précédente, en position de signalisation du défaut, et
- La figure 6 est une vue similaire aux précédentes, destinée à illustrer la manœuvre destinée à supprimer la signalisation du défaut.

Sur les figures, on voit un disjoncteur électrique miniature multipolaire à boîtier isolant 1 moulé connu notamment par le brevet EP 1 975 971 et comportant par pôle, un dispositif de commande 2 des contacts de l'appareil, ce dispositif de commande comportant un dispositif de signalisation d'un défaut selon l'invention. De manière connue en soi, ce dispositif de commande comporte un dispositif de support 3 du contact mobile 4 de l'appareil, ce contact mobile 4 coopérant avec un contact fixe 5.
Une ouverture 7 est prévue dans la face avant 8 du boîtier pour le passage d'une manette 6 montée à pivotement limité sur un axe 11 du boîtier entre une position de fermeture dans laquelle les contacts 4,5 sont fermés, et une position d'ouverture correspondant à la séparation des contacts. La manette 6 est équipée d'une embase interne 9 accouplée à une biellette de transmission 10 pour constituer un dispositif à genouillère dont l'articulation 12 se trouve excentrée par rapport à l'axe fixe 11 de la manette 6.
La manette 6 est sollicitée dans le sens trigonométrique vers la position d'ouverture des contacts par un ressort de rappel (non représenté). Le contact fixe 5 est solidarisé à la carcasse du déclencheur électromagnétique 13. Le contact mobile 4 est fixé au dispositif de support 3 du contact mobile 4, ledit support 3 étant articulé sur un pivot 14, la platine rotative 15 étant montée rotative autour du même pivot 14.
Un levier de déclenchement 16 piloté par le percuteur 18 du déclencheur électromagnétique 13 et la bilame du déclencheur thermique (non représenté) ou d'un auxiliaire externe, est monté à pivotement sur un axe 17 porté par la platine 15 avec un décalage prédéterminé par rapport au pivot précité 14.

Une liaison mécanique brisable est ménagée entre la biellette de transmission 10 et la platine 15 d'entraînement du dispositif de support 3 de contact 4.
En position verrouillée, la liaison autorise la commande manuelle du mécanisme par la manette 6. Le déplacement du levier de déclenchement 16 vers la position déclenchée sous l'action des déclencheurs, provoque la rupture momentanée de la liaison mécanique, entraînant le déclenchement automatique du mécanisme, indépendamment de la manette 6. Le levier de déclenchement 16 est associé à un ressort de rappel destiné à assurer le rétablissement automatique de la liaison mécanique lorsque la manette 6 est actionnée vers la position d'ouverture, suite à un déclenchement du mécanisme sur défaut.
La liaison mécanique brisable comporte un crochet 19 monté à pivotement sur un axe 20 de la platine 15. A l'opposé de cet axe, le bec 21 du crochet 19 coopère en position verrouillée de la liaison avec un cran de retenue 22 (fig.4) situé sur le bras du levier de déclenchement 16. La biellette de transmission 10 est accouplée au crochet 19 et à la platine 15 en un point d'articulation 23 susceptible de se déplacer lors du déclenchement dans deux ouvertures 24 et 26 consécutives de la platine 15. Ce point d'articulation 23 est situé entre l'axe d'articulation 20 (fig.3) du crochet 19 sur la platine et le bec 21 (fig.4) du crochet d'accrochage. La liaison constitue un étage démultiplicateur dans la chaîne cinématique du mécanisme, autorisant une réduction de l'effort de déclenchement en provenance du déclencheur magnétothermique.
Le crochet 19 comporte également une ouverture de forme en haricot ou de V 25 laquelle, avec les ouvertures 24 et 26 de la platine, sont destinées à autoriser la rotation de la platine porte-contact 15, lors d'un déclenchement, alors que la biellette 10 est bloquée par la manette 6, elle-même maintenue en position de fermeture des contacts.
L'ouverture 26 prévue dans la platine 15 permet également de guider la course de la biellette lorsque la manette revient en position d'ouverture des contacts, après un déclenchement. Les deux ouvertures 24,26 de la platine 15 s'étendent l'une par rapport à l'autre de manière à former un V.
Le dispositif de signalisation d'un défaut selon l'invention comporte un ensemble de deux leviers respectivement un levier dit premier 27 ou de renvoi destiné à coopérer avec la manette 6, et un levier dit second 28 destiné à coopérer avec le noyau mobile 29. Ce levier dit second 28 est monté articulé autour d'un axe 30 fixe par rapport au boîtier de l'appareil, ledit levier comportant deux parties d'extrémité 28a, 28b situées de part et d'autre dudit axe 30. L'une des parties d'extrémité, dite première 28a, de ce levier, est montée articulée autour d'une partie d'extrémité 29a du noyau mobile 29 du déclencheur électromagnétique 13, cette partie d'extrémité du noyau mobile étant située à l'opposé de la partie du percuteur 18 coopérant avec le levier de déclenchement 16, tandis que l'autre partie d'extrémité 28b de ce levier, dite seconde partie d'extrémité 28b, comporte un élément d'accrochage 33. Cet élément d'accrochage 33 est destiné à coopérer avec un élément d'accrochage de forme complémentaire 34 appartenant au levier dit premier ou levier de renvoi 27, lequel levier de renvoi 27 est monté articulé autour d'un axe 35 du boîtier de l'appareil, de telle manière que, en position d'accrochage entre les deux leviers 27,28, la rotation du second levier 28 dans le sens horaire entraîne la rotation du levier de renvoi 27 dans le sens anti-horaire. Ainsi (fig.4), ce levier de renvoi 27 comporte trois parties d'extrémité, à savoir respectivement une première partie 27a comportant l'élément d'accrochage précité 33, une seconde partie 27b destinée à coopérer avec un moyen de signalisation 39 d'un défaut d'origine magnétique, et une troisième partie 27c destinée à coopérer avec la manette 6 comme ceci sera expliqué dans ce qui suit. Cette seconde partie 27b comporte une tige 37 comportant à son extrémité libre un axe 37a apte à coopérer avec une rainure 39a appartenant à un élément formant indicateur 39, lequel indicateur 39 étant monté rotatif par rapport à un autre axe fixe 39b du boîtier, de telle manière que la rotation du levier de renvoi 27 entraîne une rotation correspondante en sens inverse de l'indicateur 39.
Cet indicateur 39 (fig.5) comporte une portion tubulaire 39c, à partir de laquelle s'étendent, de part et d'autre de l'axe précité 39b, une portion en U 39d et un élément formant doigt 39e.
La troisième partie 27c du levier de renvoi 27 comporte une branche 38a présentant à son extrémité libre une surface 38b sensiblement plane apte à coopérer avec une partie de l'embase 9 de la manette 6.

Le fonctionnement du dispositif de signalisation selon l'invention va être décrit ci-après en référence aux figures.
Sur la figure 1, le dispositif de commande 2 est dans une position ouverte des contacts 4,5, la manette 6 étant en position d'ouverture.
Dans cette position, le percuteur 18 est escamoté à l'intérieur de la bobine et le noyau mobile 29 se trouve dans une position éloignée au maximum de ladite bobine. Le système d'accrochage est activé entre les deux leviers 27,28, l'élément d'accrochage 34 du levier dit second 28 étant en prise avec l'élément d'accrochage correspondant 33 appartenant au levier de renvoi 27, de manière que le moyen de signalisation 39 ne signale aucun défaut d'origine magnétique. Lorsque la manette 6 est actionnée pour réaliser la fermeture des contacts 4,5 (fig.2), celle-ci déplace la biellette 10 qui vient en appui sur la platine 15 et sur le crochet 19. Le crochet 19 est verrouillé sur la barre (ou levier) de déclenchement. La biellette 10 en appui sur la platine 15 et sur le crochet 19, fait pivoter la platine autour de son axe 14 jusqu'à la fermeture des contacts 4,5.
La biellette poursuit sa course jusqu'au franchissement du point mort de la genouillère formée par la manette 6 et la biellette 10. Puis, le mécanisme prend la position d'équilibre qui maintient les contacts fermés. Le passage de l'appareil de la position ouverte (fig.1) à la position fermée (fig.2) n'entraîne aucune modification de la position du moyen de signalisation 39, car le percuteur 18, et donc le noyau mobile, n'a pas été mis en mouvement.

Pour ouvrir les contacts 4,5 manuellement, la manette 6 est actionnée à partir de la position fermée illustrée sur la figure 2 jusqu'à ce qu'elle franchisse le point mort de la genouillère dans l'autre sens. Le mécanisme rejoint alors la position d'équilibre, les contacts étant ouverts, lorsque la manette atteint la fin de sa course, position représentée sur la figure 1.
Lorsque les contacts sont fermés et sous l'effet de l'apparition d'un défaut d'origine magnétique, la barre de déclenchement 16 est actionnée par le percuteur 18, tel qu'illustré sur la figure 3, le crochet 19 est déverrouillé, mais la manette 6 ne revient pas tout de suite vers sa position d'ouverture.
Dans un même temps, le noyau mobile 29 déverrouille l'accrochage entre les deux leviers 27,28.

L'équilibre des forces exercées par la biellette 10 sur le mécanisme est rompu. La platine 15 tourne autour de son axe 14 et elle ouvre les contacts, position représentée sur la figure 4. L'ouverture 25 prévue à l'intérieur du crochet 19, autorise la rotation du crochet autour de l'axe 20 et cette ouverture 25 du crochet ainsi que les ouvertures 24,26 de la platine 15, autorisent la rotation de la platine, la manette étant encore maintenue en position des contacts fermés.
Le déverrouillage de l'accrochage entre les deux leviers 27,28 entraîne la rotation du levier de renvoi 27 dans le sens horaire sous l'effet d'un ressort non représenté rappelant le levier de renvoi 27 en direction de la manette 6, ce mouvement du levier de renvoi entraînant l'indicateur 39 dans une position dans laquelle il indique la présence d'un défaut d'origine magnétique.
Puis dans un même temps, tel qu'illustré sur la figure 5, le ressort de la manette 6 ramène cette dernière vers la position ouverte des contacts et la biellette 10 ramène le crochet 19 en position initiale. Le ressort de polarisation du crochet 19 et de réarmement de la barre 16 les replace dans une position ne permettant pas le verrouillage du crochet sur la barre lorsque la manette sera actionnée pour refermer les contacts. Les ouvertures 24,26 prévues dans la platine 15 participent au guidage de la biellette 10 de façon à la ramener en position d'appui sur la platine.
Lors de son retour, la manette 6 s'accroche par l'intermédiaire de son embase 9 sur le second élément d'accrochage 34 formant cliquet, lequel étant libéré de son accrochage avec le second levier 28.
Le moyen de signalisation constitué par l'indicateur 39 signale alors la présence d'un défaut d'origine magnétique par un changement de couleur apparaissant sur la portion de surface extérieure 39f de la partie tubulaire 39c, cette portion de surface extérieure 39f étant située à droite du doigt précité 39e, en regardant de face la figure 5.
On notera que dans le cas d'un disjoncteur multipolaire, la signalisation n'apparaîtra que sur le pôle en défaut.
La suppression de la signalisation du défaut d'origine magnétique s'effectuera par réarmement de la manette 39 dite secondaire, formée par l'indicateur précité, ce réarmement s'effectuant par une action d'entraînement en rotation de ladite manette secondaire par l'utilisateur dans le sens horaire tel qu'illustré sur la figure 6. Cette rotation de la manette secondaire 39 dans le sens horaire entraînera la rotation dans le sens anti-horaire du levier de renvoi 27, ce qui entraînera la libération de l'accrochage entre le levier de renvoi 27 et la manette principale 6. Cette libération de cet accrochage permettra le retour de la manette principale du disjoncteur en position ouverte.
L'invention s'applique à tout appareil électrique comportant un mécanisme du type précédemment mentionné, tels un disjoncteur, un interrupteur, un interrupteur différentiel, un sectionneur, des contacts auxiliaires etc.....

## Revendications

1. Dispositif de signalisation du déclenchement d'un appareil de protection électrique tel un disjoncteur logé dans un boîtier isolant renfermant une paire de contacts fixe et mobile, ledit contact mobile pouvant être actionné soit manuellement par une manette reliée mécaniquement à un dispositif de support du contact mobile, ladite manette étant montée à pivotement entre une position de fermeture et une position d'ouverture des contacts, soit automatiquement par l'intermédiaire d'un mécanisme de déclenchement comportant un déclencheur magnétique à noyau mobile apte à être activé lors de la survenue d'un défaut de court-circuit et un déclencheur thermique apte à être activé lors de la survenue d'un défaut de surcharge, ledit support de contact mobile étant monté en rotation entre une position d'ouverture des contacts et une position de fermeture des contacts et relié à la manette par un moyen de transmission de manière à former entre le support et la manette une liaison mécanique brisable, l'activation de l'un des déclencheurs entraînant la rupture de la liaison mécanique entraînant la séparation des contacts, et des moyens de signalisation dits premiers aptes à ne déclencher que sur un défaut de court-circuit, les moyens de signalisation dits premiers (S) comportant des moyens pour bloquer la manette précitée (6) dans une position intermédiaire située entre les deux positions de la manette correspondant respectivement à une position ouverte et à une position fermée de l'appareil, lors de l'apparition d'un défaut d'origine magnétique, ces moyens étant commandés par le noyau mobile (29) du déclencheur magnétique (13), ces moyens comportant un levier dit premier (27), dit de renvoi, monté articulé autour d'un axe (35) fixe par rapport au boîtier (1) de l'appareil, ce levier de renvoi (27) comportant une première partie d'extrémité (27a) destinée à coopérer avec le noyau mobile (29) et une seconde partie d'extrémité (27b) destinée à coopérer avec l'embase (9) de la manette (6), le levier de renvoi précité (27) coopérant avec le noyau mobile (29) par l'intermédiaire d'un levier dit second (28) monté articulé par rapport au boîtier (1) de l'appareil, ledit second levier (28) comportant une première partie d'extrémité (28a) montée à rotation autour d'un axe solidaire du noyau mobile (29) et une seconde partie d'extrémité (28b) comportant un élément d'accrochage (34) apte à coopérer avec un élément d'accrochage (33) de forme complémentaire appartenant à la première partie d'extrémité précitée (27a) du levier de renvoi (27), de telle manière que la position d'accrochage des deux leviers (27,28) l'un par rapport à l'autre corresponde à une position fermée des contacts (4,5) lors d'un fonctionnement normal de l'appareil, et que lors de l'apparition d'un défaut d'origine magnétique, le déplacement du noyau mobile (29) entraîne le désengagement des deux éléments d'accrochage (33,34) l'un par rapport à l'autre, ce désengagement permettant le rappel du levier de renvoi (27) dans une position de blocage de la manette (6) dans la position intermédiaire précitée, **caractérisé en ce que** le levier de renvoi précité (27) comporte une partie d'extrémité dite troisième (27c) apte à coopérer avec un indicateur (39) de manière à signaler la présence ou non d'un défaut d'origine magnétique, et **en ce que** cet indicateur (39) comporte un moyen de réinitialisation (39e) apte à être manœuvré par un utilisateur de manière à rappeler le levier de renvoi (27) dans une position d'accrochage avec le levier dit second (28), après le blocage de la manette dans une position intermédiaire, ceci afin de libérer la manette (6) et permettre la poursuite de son déplacement vers la position ouverte.

2. Dispositif de signalisation selon la revendication 1, **caractérisé en ce que** cet indicateur (39) est monté rotatif par rapport au boîtier (1) de l'appareil, ledit indicateur coopérant avec la partie d'extrémité dite troisième précitée (27c) du levier de renvoi (27) et comportant une surface visible (39f) pour un utilisateur à travers une ouverture (7) du boîtier (1) de l'appareil, cette surface visible (39f) comportant un moyen pour indiquer la présence ou l'absence d'un défaut d'origine magnétique en fonction de la position en rotation de cet indicateur (39).

3. Dispositif de signalisation selon la revendication 2, **caractérisé en ce que** cet indicateur (39) comporte au moins une portion de surface colorée sur sa surface visible (39f), l'apparition de cette couleur à travers l'ouverture (7) du boîtier (1) indiquant la survenue d'un défaut d'origine magnétique.

4. Dispositif de signalisation selon l'une quelconque des revendication 1 à 3, **caractérisé en ce que** cette troisième partie d'extrémité (27c) comporte une tige (37) comportant un axe (37a), cet axe étant apte à coopérer avec une rainure (39a) prévue dans l'indicateur précité (39), de telle manière que l'entraînement en rotation du levier de renvoi (27) dans un sens entraîne une rotation dans un sens opposé de l'indicateur (39).

5. Dispositif de signalisation selon l'une quelconque des revendications 2 à 4, **caractérisé en ce que** ce moyen de réinitialisation comporte un élément formant doigt (39e) en saillie sur la surface (39f) précitée de l'indicateur (39).

6. Appareil de protection électrique comportant un dispositif de signalisation selon l'une quelconque des revendications 1 à 5.

7. Appareil de protection électrique selon la revendication 6, **caractérisé en ce qu'**il comporte en outre un moyen de signalisation dit second T, apte à signaler l'état déclenché de l'appareil quelque soit le type de défaut, l'activation des deux moyens de signalisation S,T signalant un défaut du type magnétique, tandis que l'activation d'un seul moyen de signalisation signalant un défaut de surcharge.

8. Appareil de protection électrique selon la revendication 6 ou 7, **caractérisé en ce que** c'est un disjoncteur.

## Patentansprüche

1. Vorrichtung zur Signalisierung des Auslösens eines elektrischen Schutzgeräts wie eines Schutzschalters, der in einem isolierenden Gehäuse aufgenommen ist, das ein Kontaktpaar aus einem feststehenden und einem beweglichen Kontakt umschließt, wobei der bewegliche Kontakt entweder manuell durch einen Schalthebel, der mechanisch mit einer Halterungsvorrichtung des beweglichen Kontakts verbunden ist, wobei der Schalthebel zwischen einer Schließstellung und einer Öffnungsstellung der Kontakte schwenkbar gelagert ist, betätigt werden kann oder automatisch über einen Auslösemechanismus, der einen magnetischen Auslöser mit beweglichem Kern, der geeignet ist, beim Auftreten eines Kurzschlussfehlers aktiviert zu werden, umfasst und einen thermischen Auslöser, der geeignet ist, beim Auftreten eines Überlastfehlers aktiviert zu werden, wobei die Halterung für den beweglichen Kontakt zwischen einer Öffnungsstellung der Kontakte und einer Schließstellung der Kontakte drehbar gelagert ist und mit dem Schalthebel durch ein Übertragungsmittel verbunden ist, so dass zwischen der Halterung und dem Schalthebel eine lösbare mechanische Verbindung gebildet wird, wobei die Aktivierung des einen der Auslöser die Unterbrechung der mechanischen Kontakte bewirkt, welche die Trennung der Kontakte bewirkt, und Signalisierungsmittel, erste Signalisierungsmittel genannt, die geeignet sind, nur bei einem Kurzschlussfehler auszulösen, wobei die ersten Signalisierungsmittel (S) Mittel umfassen zum Blockieren des vorgenannten Schalthebels (6) in einer Zwischenstellung zwischen den beiden Stellungen des Schalthebels, die einer geöffneten Stellung und einer geschlossenen Stellung des Geräts entsprechen, beim Auftreten eines Fehlers magnetischen Ursprungs, wobei diese Mittel durch den beweglichen Kern (29) des magnetischen Auslösers (13) gesteuert werden, wobei diese Mittel einen Hebel (27), erster Umlenkhebel genannt, umfassen, der um eine in Bezug auf das Gehäuse (1) des Geräts feststehende Achse (35) herum angelenkt ist, wobei dieser Umlenkhebel (27) ein erstes Endstück (27a), das dazu ausgelegt ist, mit dem beweglichen Kern (29) zusammenzuwirken, umfasst und ein zweites Endstück (27b), das dazu ausgelegt ist, mit dem Sockel (9) des Schalthebels (6) zusammenzuwirken, wobei der vorgenannte Umlenkhebel (27) mit dem beweglichen Kern (29) über einen Hebel, zweiter Hebel (28) genannt, zusammenwirkt, der in Bezug auf das Gehäuse (1) des Geräts angelenkt ist, wobei der zweite Hebel (28) ein erstes Endstück (28a), das um eine fest mit dem beweglichen Kern (29) verbundene Achse herum drehbar gelagert ist, umfasst und ein zweites Endstück (28b), das ein Klinkenelement (34) umfasst, das geeignet ist, mit einem zum vorgenannten ersten Endstück (27a) des Umlenkhebels (27) gehörenden komplementär ausgebildeten Klinkenelement (33) so zusammenzuwirken, dass die Einklinkstellung der beiden Hebel (27, 28) in Bezug aufeinander einer geschlossenen Stellung der Kontakte (4, 5) bei einem normalen Betrieb des Geräts entspricht und dass beim Auftreten eines Fehlers magnetischen Ursprungs die Verlagerung des beweglichen Kerns (29) das Lösen der beiden Klinkenelemente (33, 34) voneinander bewirkt, wobei dieses Lösen das Rückstellen des Umlenkhebels (27) in eine Stellung zum Blockieren des Schalthebels (6) in der vorgenannten Zwischenstellung ermöglicht, **dadurch gekennzeichnet, dass** der vorgenannte Umlenkhebel (27) ein Endstück, drittes Endstück (27c) genannt, umfasst, das geeignet ist, mit einem Anzeiger (39) so zusammenzuwirken, dass das Vorliegen oder Nichtvorliegen eines Fehlers magnetischen Ursprungs signalisiert wird, und dadurch, dass dieser Anzeiger (39) ein Reinitialisierungsmittel (39e) umfasst, das geeignet ist, von einem Benutzer so bedient zu werden, dass es, nach dem Blockieren des Schalthebels in einer Zwischenstellung, den Umlenkhebel (27) in eine Einklinkstellung mit dem zweiten Hebel (28) zurückstellt, um den Schalthebel (6) freizugeben und die Fortsetzung seiner Verlagerung zur geöffneten Stellung hin zu ermöglichen.

2. Signalisierungsvorrichtung nach Anspruch 1, **dadurch gekennzeichnet, dass** dieser Anzeiger (39) in Bezug auf das Gehäuse (1) des Geräts drehbar gelagert ist, wobei dieser Anzeiger mit dem vorgenannten dritten Endstück (27c) des Umlenkhebels (27) zusammenwirkt und eine für einen Benutzer durch eine Öffnung (7) des Gehäuses (1) des Geräts hindurch sichtbare Oberfläche (39f) umfasst, wobei diese sichtbare Oberfläche (39f) ein Mittel umfasst, um das Vorliegen oder Nichtvorliegen eines Fehlers magnetischen Ursprungs in Abhängigkeit von der Drehstellung dieses Anzeiger (39) anzuzeigen.

3. Signalisierungsvorrichtung nach Anspruch 2, **dadurch gekennzeichnet, dass** dieser Anzeiger (39) mindestens einen farbigen Oberflächenabschnitt auf seiner sichtbaren Oberfläche (39f) umfasst, wobei das Erscheinen dieser Farbe durch die Öffnung (7) des Gehäuses (1) hindurch das Auftreten eines Fehlers magnetischen Ursprungs anzeigt.

4. Signalisierungsvorrichtung nach einem der Ansprüche 1 bis 3, **dadurch gekennzeichnet, dass** dieses dritte Endstück (27c) eine Stange (37) umfasst, die eine Achse (37a) umfasst, wobei diese Achse geeignet ist, mit einer Nut (39a) zusammenzuwirken, die im vorgenannten Anzeiger (39) vorgesehen ist, so dass das Drehantreiben des Umlenkhebels (27) in eine Richtung eine Drehung in eine entgegengesetzte Richtung des Anzeigers (39) bewirkt.

5. Signalisierungsvorrichtung nach einem der Ansprüche 2 bis 4, **dadurch gekennzeichnet, dass** dieses Reinitialisierungsmittel ein Element umfasst, das einen Finger (39e) bildet, der an der vorgenannten Oberfläche (39f) des Anzeigers (39) vorspringt.

6. Elektrisches Schutzgerät mit einer Signalisierungsvorrichtung nach einem der Ansprüche 1 bis 5.

7. Elektrisches Schutzgerät nach Anspruch 6, **dadurch gekennzeichnet, dass** es ferner ein Signalisierungsmittel, zweites Signalisierungsmittel T genannt, umfasst, das geeignet ist, den ausgelösten Zustand des Geräts unabhängig von der Fehlerart zu signalisieren, wobei die Aktivierung der beiden Signalisierungsmittel S, T einen Fehler magnetischen Ursprungs signalisiert, während die Aktivierung eines einzigen Signalisierungsmittels einen Überlastfehler signalisiert.

8. Elektrisches Schutzgerät nach Anspruch 6 oder 7, **dadurch gekennzeichnet, dass** es ein Schutzschalter ist.

## Claims

1. Device for signalling the tripping of an electrical protection unit such as a circuit breaker housed in an insulating housing enclosing a pair of fixed and movable contacts, said movable contact being able to be actuated either manually by a handle linked mechanically to a movable contact support device, said handle being mounted to pivot between a position of closure and a position of opening of the contacts, or automatically via a trip mechanism comprising a magnetic trip with a mobile core that can be activated upon the occurrence of a short-circuit fault and a thermal trip that can be activated upon the occurrence of an overload fault, said movable contact support being mounted to rotate between a position of opening of the contacts and a position of closure of the contacts and linked to the handle by a transmission means so as to form, between the support and the handle, a breakable mechanical link, the activation of one of the trips leading to the breaking of the mechanical link resulting in the separation of the contacts, and so-called first signalling means that can be triggered only upon a short-circuit fault, the so-called first signalling means (S) comprising means for blocking the abovementioned handle (6) in an intermediate position situated between the two positions of the handle corresponding respectively to an open position and a closed position of the unit, upon the occurrence of a fault of magnetic origin, these means being controlled by the mobile core (29) of the magnetic trip (13), these means comprising a so-called first lever (27), called return lever, mounted articulated about an axis (35) that is fixed relative to the housing (1) of the device, this return lever (27) comprising a first end part (27a) intended to cooperate with the mobile core (29) and a second end part (27b) intended to cooperate with the base (9) of the handle (6), the abovementioned return lever (27) cooperating with the mobile core (29) via a so-called second lever (28) mounted articulated relative to the housing (1) of the unit, said second lever (28) comprising a first end part (28a) mounted to rotate about an axis secured to the mobile core (29) and a second end part (28b) comprising an attachment element (34) that can cooperate with an attachment element (33) of complementary form belonging to the above-mentioned first end part (27a) of the return lever (27), so that the position of attachment of the two levers (27, 28) relative to one another corresponds to a closed position of the contacts (4, 5) in a normal operation of the unit, and that, upon the occurrence of a fault of magnetic origin, the displacement of the mobile core (29) leads to the disengagement of the two attachment elements (33, 34) relative to one another, this disengagement allowing the return lever (27) to return into a position of blocking of the handle (6) in the abovementioned intermediate position, **characterized in that** the abovementioned return lever (27) comprises a so-called third end part (27c) that can cooperate with an indicator (39) so as to signal the presence or not of a fault of magnetic origin, and **in that** this indicator (39) comprises a reset means (39e) that can be operated by a user so as to return the return lever (27) into a position of attachment with the so-called second lever (28), after the blocking of the handle in an intermediate position, and do so in order to release the handle (6) and allow its displacement to the open position to continue.

2. Signalling device according to Claim 1, **characterized in that** this indicator (39) is mounted to rotate relative to the housing (1) of the unit, said indicator cooperating with the abovementioned so-called third end part (27c) of the return lever (27) and comprising a surface (39f) that is visible to a user through an aperture (7) of the housing (1) of the device, this visible surface (39f) comprising a means for indicating the presence or absence of a fault of magnetic origin depending on the rotational position of this indicator (39).

3. Signalling device according to Claim 2, **characterized in that** this indicator (39) comprises at least one coloured surface portion on its visible face (39f), the appearance of this colour through the aperture (7) of the housing (1) indicating the occurrence of a fault of magnetic origin.

4. Signalling device according to any one of Claims 1 to 3, **characterized in that** this third end part (27c) comprises a rod (37) comprising an axis (37a), this axis being able to cooperate with a groove (39a) provided in the abovementioned indicator (39), so that the rotational driving of the return lever (27) in one direction results in a rotation of the indicator (39) in an opposite direction.

5. Signalling device according to any one of Claims 2 to 4, **characterized in that** this reset means comprises a finger-forming element (39e) protruding on the above-mentioned surface (39f) of the indicator (39).

6. Electrical protection unit comprising a signalling device according to any one of Claims 1 to 5.

7. Electrical protection unit according to Claim 6, **characterized in that** it also comprises a so-called second signalling means T, that can signal the tripped state of the unit regardless of the type of fault, the activation of the two signalling means S, T signalling a fault of magnetic type, the activation of just one signalling means signalling an overload fault.

8. Electrical protection unit according to Claim 6 or 7, **characterized in that** it is a circuit breaker.
